# EUROPÄISCHE PATENTSCHRIFT

(11) **EP 1 727 980 B1**
(45) Veröffentlichungstag und Bekanntmachung des Hinweises auf die Patenterteilung: **14.05.2008**
(21) Anmeldenummer: 05716191.1
(22) Anmeldetag: 18.03.2005
(51) Int. Cl.: F04B 7/02, F04B 9/117, F04B 15/02, F04B 49/06

(54) **VORRICHTUNG UND VERFAHREN ZUR STEUERUNG EINER ZWEIZYLINDER-DICKSTOFFPUMPE**
DEVICE AND METHOD FOR CONTROLLING A TWO-CYLINDER THICK MATTER PUMP
DISPOSITIF ET PROCEDE DE COMMANDE D UNE POMPE A PATES A DEUX CYLINDRES

(30) Priorität: 26.03.2004 DE 102004015415
(43) Veröffentlichungstag der Anmeldung: 06.12.2006
(62) Teilanmeldung aus: 07119583.8
(73) Patentinhaber: Putzmeister Concrete Pumps GmbH, 72631 Aichtal (DE)
(72) Erfinder: HÖFLING, Stefan, 63500 Seligenstadt (DE); HOFMANN, Wilhelm, 61138 Niederdorfelden (DE); PETZOLD, Wolf-Michael, 73773 Aichwald (DE)
(74) Vertreter: Wolf, Eckhard
(86) Internationale Anmeldenummer: PCT/EP2005/002895
(87) Internationale Veröffentlichungsnummer: WO 2005/093252

(56) Entgegenhaltungen:
- EP-A- 0 562 398
- EP-A- 0 567 826
- DE-A1- 3 243 576
- US-A- 5 330 327

## Beschreibung

Die Erfindung betrifft eine Vorrichtung und ein Verfahren zur Steuerung einer Zweizylinder-Dickstoffpumpe mit zwei über stirnseitige Öffnungen in einen Materialaufgabebehälter mündenden, mittels mindestens einer hydraulischen Reversierpumpe und über diese angesteuerter hydraulischer Antriebszylinder im Gegentakt betätigbaren Förderzylindern, mit einer innerhalb des Materialaufgabebehälters angeordneten, eintrittsseitig abwechselnd an die Öffnungen der Förderzylinder anschließbaren und die jeweils andere Öffnung freigebenden und austrittsseitig mit einer Förderleitung verbundenen, hydraulisch betätigbaren Rohrweiche, wobei jeweils bei Beendigung eines Förderhubs ein Umsteuervorgang der Rohrweiche ausgelöst wird, wobei ferner die Antriebszylinder an ihrem einen Ende unter Bildung eines geschlossenen Hydraulikkreises mit je einem Anschluss der Reversierpumpe und an ihrem anderen Ende über eine Schaukelölleitung miteinander hydraulisch verbunden sind und wobei zur Umsteuerung der Rohrweiche Drucköl aus den von der Reversierpumpe zu den Antriebszylindern führenden Hydraulikleitungen abgezweigt wird.

Es ist eine Vorrichtung zur Steuerung einer Zweizylinder-Dickstoffpumpe dieser Art bekannt (DE-A 195 42 258 EP0 562 398 A), bei welcher die Endlagen der Kolben der Antriebszylinder mittels Zylinderschaltsensoren unter Erzeugung von Endlagensignalen abgreifbar sind. Die Durchflussumkehr der Reversierpumpe ist dort über die Endlagensignale der Antriebszylinder auslösbar. In der Praxis werden die Endlagensignale üblicherweise über die beiden stangenseitigen Zylinderschaltsensoren ausgelöst. Es kommt aber immer wieder vor, dass die Zylinderschaltsensoren ausfallen. In einem solchen Fall musste bisher auf Handbetrieb umgeschaltet oder die Maschine abgeschaltet werden.

Ausgehend hiervon liegt der Erfindung die Aufgabe zugrunde, eine Vorrichtung und ein Verfahren zu entwickeln, womit auch ohne die heute üblichen Zylinderschaltsensoren ein zuverlässiger Pumpenbetrieb mit kontinuierlichem Betonfluss gewährleistet werden kann.

Zur Lösung dieser Aufgabe werden die in den Patentansprüchen 1 und 10 angegebenen Merkmalskombinationen vorgeschlagen. Vorteilhafte Ausgestaltungen und Weiterbildungen der Erfindung ergeben sich aus den abhängigen Ansprüchen.

Die erfindungsgemäße Lösung geht vor allem von der Erkenntnis aus, dass bei Einbeziehung einer Rechnersteuerung zusätzliche Betriebsdaten aus dem Hydraulikkreis zur Ansteuerung der Reversierpumpe und der Rohrweiche ausgewertet werden können.

Die erfindungsgemäße Lösung besteht im Wesentlichen darin, dass die Umsteuereinrichtung eine computergestützte Anordnung zur Bestimmung der voraussichtlichen Hubdauer und zu deren Registrierung in einem Datenspeicher sowie zur Zeitüberwachung während eines jeden Kolbenhubs und zur Auslösung einer Rohrweichenumsteuerung und Durchflussumkehr der Reversierpumpe nach Maßgabe einer definierten, im Vergleich zur voraussichtlichen Hubdauer verstrichenen Hubzeit aufweist. Bevorzugt weist dabei die Umsteuereinrichtung eine Zeitüberwachungsroutine auf, die einen Algorithmus zur Bestimmung eines Vergleichswerts aus Hubzeit und voraussichtlicher Hubdauer und zu deren Umsetzung bei Überschreiten eines vorgegebenen Werts in ein Umsteuersignal für die Rohrweiche und/oder die Reversierpumpe aufweist. Eine vorteilhafte Ausgestaltung der Erfindung sieht dabei vor, dass die Umsteuereinrichtung eine Eingaberoutine zur Abspeicherung der bei einem Einmessen der Betonpumpe bei mindestens einer definierten Fördermenge gemessenen Hubdauer aufweist. Da die Fördermenge bei computerunterstützten Betonpumpen beispielsweise über ein Fernsteuergerät variiert werden kann, ist es von besonderem Vorteil, wenn die Umsteuereinrichtung eine Rechenroutine zur Umrechnung der registrierten Hubdauer in Abhängigkeit von der an einem Fernsteuergerät eingestellten Fördermenge aufweist.

Gemäß einer vorteilhaften Weiterbildung der Erfindung ist ein Sensor zur Überwachung des Hydraulikdrucks auf der Hochdruckseite der Reversierpumpe vorgesehen, dessen Ausgangssignal mit einer Drucküberwachungsroutine der Umsteuereinrichtung zur Auslösung einer Rohrweichenumsteuerung und Durchflussumkehr der Reversierpumpe auswertbar ist. Zu diesem Zweck kann während eines jeden Druckhubs ein mittlerer Pumpendruck ermittelt und abgespeichert werden. Die Drucküberwachungsroutine weist dann einen Algorithmus zur Bestimmung eines am Ende eines jeden Druckhubs im betreffenden Antriebszylinder gegenüber dem mittleren Druckwert auftretenden Druckanstieg und zu dessen Umsetzung in ein Umsteuersignal für die Rohrweiche und/oder die Reversierpumpe auf.

Wenn im Abstand von den stangen- und bodenseitigen Enden der Antriebszylinder je ein auf einen vorbeilaufenden Kolben ansprechender Zylinderschaltsensor angeordnet ist, kann die Umsteuereinrichtung außerdem eine auf die Ausgangssignale ausgewählter Zylinderschaltsensoren ansprechende Wegübennrachungsroutine zur Auslösung der Rohrweichenumsteuerung und/oder Durchflussumkehr der Reversierpumpe aufweisen. Die Umsteuereinrichtung kann in diesem Fall zusätzlich eine Messroutine zur Hubdauerbestimmung aus den Ausgangssignalen der Zylinderschaltsensoren und zu deren Registrierung aufweisen. Die auf diese Weise in einem Datenspeicher registrierte Hubdauer kann im Notfall zur Zeitsteuerung der Durchflussumkehr eingesetzt werden.

Eine bevorzugte Ausgestaltung der Erfindung sieht vor, dass die auf ausgewählte Zylinderschaltsensoren ansprechende Wegüberwachungsroutine, die auf die Druckmesswerte ansprechende Drucküberwachungsroutine und die auf die Hubzeit ansprechende Zeitüberwachungsroutine eine vorzugsweise hierarchisch strukturierte, redundante Programmfolge zur Umsteuerung der Rohrweiche und/oder der Reversierpumpe bilden.

Die erfindungsgemäße Steuerung schaltet im Normalbetrieb die Reversierpumpe beim Erreichen der bodenseitigen Zylinderschalter um und sorgt somit für einen kontinuierlichen Betonfluss. Gleichzeitig wird während des Betriebs die jeweilige Hubdauer errechnet und der mittlere Hochdruck am Druckausgang der Reversierpumpe ermittelt und in Datenspeichern abgelegt.

Für den Fall, dass mindestens einer der stangenseitigen Zylinderschaltsensoren ausfällt, kann die Steuerung für den Weiterbetrieb der Pumpe automatisch auf mindestens einen der bodenseitigen Zylinderschaltsensoren umgeschaltet werden. Die stangenseitigen Zylinderschaltsensoren sind zwar priorisiert. Beim Betrieb werden jedoch die stangen- und die bodenseitigen Zylinderschaltsensoren überwacht und können unabhängig voneinander für die vorgenannten Messvorgänge aktiviert werden.

Für den Fall, dass drei oder alle vier Zylinderschaltsensoren ausfallen, kann mit den zusätzlichen erfindungsgemäßen Maßnahmen die Hubzeit seit dem letzten Umschaltvorgang überwacht und mit der registrierten Hubdauer verglichen werden. Die voraussichtliche Hubdauer kann in Abhängigkeit von der Fördermenge, der Drehzahl oder der Viskosität des Förderguts berechnet werden. Ist die Hubzeit annähernd abgelaufen, so wird der Hochdruck am Pumpenausgang mit dem mittleren abgespeicherten Hochdruck des aktuellen Hubes verglichen. Bei einem Anstieg des Druckes über eine vorgegebene Schwelle kann in diesem Fall eine Zwangsumsteuerung veranlasst werden.

Sofern die gemessene Hubzeit die registrierte Hubdauer übersteigt und bis dahin kein Druckanstieg festgestellt wird, kann eine Zwangsumsteuerung allein aufgrund der Zeitmessung erfolgen. Damit ist sichergestellt, dass auch bei einem Ausfall des Drucksensors ein automatischer Weiterbetrieb der Betonpumpe gewährleistet ist.

Zur Vereinfachung der Pumpensteuerung können die vorstehend beschriebenen Maßnahmen auch einzeln zur Umsteuerung der Rohrweiche und der Reversierpumpe eingesetzt werden.

Im Folgenden wird die Erfindung anhand eines in der Zeichnung in schematischer Weise dargestellten Ausführungsbeispiels näher erläutert. Es zeigen
- Fig. 1: einen Ausschnitt aus einer Zweizylinder-Dickstoffpumpe in teilweise geschnittener schaubildlicher Darstellung;
- Fig. 2: ein Schaltschema einer rechnergestützten Antriebshydraulik für eine Zweizylinder-Dickstoffpumpe;
- Fig. 3: ein Flussdiagramm einer redundanten Programmfolge für die Pumpensteuerung.

Die in Fig. 2 dargestellte Steuerungsanordnung ist für eine Dickstoffpumpe entsprechend Fig. 1 bestimmt, die zwei Förderzylinder 50, 50' aufweist, deren stirnseitige Öffnungen 52 in einen Materialaufgabebehälter 54 münden und abwechselnd während des Druckhubs über eine Rohrweiche 56 mit einer Förderleitung 58 verbindbar sind. Die Förderzylinder 50, 50' werden über hydraulische Antriebszylinder 5, 5' und eine Reversierhydropumpe 6 im Gegentakt angetrieben. Zu diesem Zweck sind die Förderkolben 60, 60' der Förderzylinder 50, 50' mit den Kolben 8, 8' der Antriebszylinder 5, 5' über eine gemeinsame Kolbenstange 9, 9' verbunden.

Die Antriebszylinder 5, 5' werden bei dem gezeigten Ausführungsbeispiel bodenseitig über die Hydraulikleitungen 11, 11' des Hydraulikkreislaufs mit Hilfe der Reversierpumpe 6 mit Drucköl beaufschlagt und sind an ihrem stangenseitigen Ende über eine Schaukelölleitung 12 hydraulisch miteinander verbunden. Die Bewegungsrichtung der Antriebskolben 8, 8', und damit der gemeinsamen Kolbenstangen 9, 9', wird dadurch umgekehrt, dass die Durchflussrichtung der Reversierpumpe 6 über eine einen Computer 14 und einen Verstellmechanismus 16 enthaltende Umsteuereinrichtung 18 umgekehrt wird. Die Reversierpumpe 6 weist zu diesem Zweck eine Schrägscheibe 62 auf, die bei der Umsteuerung durch ihre Nulllage hindurchgeschwenkt wird, so dass sich die Förderrichtung des Drucköls in den Hydraulikleitungen 11, 11' umkehrt. Die Fördermenge der Reversierpumpe 6 kann bei vorgegebener Drehzahl des nicht dargestellten Antriebsmotors durch den Schwenkwinkel der Schrägscheibe 62 variiert werden. Der Schwenkwinkel der Schrägscheibe 62 kann dabei über ein Fernsteuergerät 64 mit Unterstützung des Computers 14 verstellt werden.

Die Umsteuerung der Reversierpumpe 6 und der Rohrweiche 56 erfolgt, sobald die Kolben 8, 8' der Antriebszylinder 5, 5' ihre Endlage erreichen. Die Umsteuereinrichtung 18 weist zu diesem Zweck mehrere redundante Steuerroutinen auf, die unter Bildung einer hierarchisch strukturierten Programmfolge miteinander verknüpft sind (vgl. Fig. 3).

Die Umsteuereinrichtung verwertet Ausgangssignale der jeweils im Abstand von den stangenseitigen und bodenseitigen Enden der beiden Antriebszylinder 5, 5' angeordneten Zylinderschaltsensoren 20, 22 und 20', 22', die ausgangsseitig mit der rechnergestützen Umsteuereinrichtung 18 verbunden sind. Die Zylinderschaltsensoren sprechen auf die beim Pumpbetrieb vorbeilaufenden Antriebskolben 8, 8' an und signalisieren dieses Ereignis an den Rechnereingang 66, 68. Beim Auftreten der Ausgangssignale wird in der Umsteuereinrichtung ein Umsteuersignal 76 ausgelöst, das die Reversierpumpe 6 über den Verstellmechanismus 16 umsteuert. Im Zuge des Umsteuervorgangs wird außerdem eine Umsteuerung der Rohrweiche 56 über das Wegeventil und die Plungerzylinder 72, 72' ausgelöst. Im Normalbetrieb werden primär die Signale der stangenseitigen Zylinderschaltsensoren 20, 20' zur Erzeugung eines Umsteuersignals 76 verwendet. Dazu weist der Computer 14 eine Wegüberwachungsroutine 40 auf, in welcher die Ausgangssignale der stangenseitigen Zylinderschaltsensoren 20, 20' unter Bildung eines Umsteuersignals 76 für die Reversierpumpe 6 und/oder die Rohrweiche 56 ausgewertet werden. Für den Fall, dass mindestens einer der stangenseitigen Zylinderschaltsensoren 20, 20' ausfällt, wird an deren Stelle mindestens einer den bodenseitigen Zylinderschaltsensoren 22, 22' zur Bildung des Umsteuersignals 76 über die Überwachungsroutine 40 aktiviert.

Die Umsteuereinrichtung 18 umfasst ferner einen Drucksensor 24, der an die Hochdruckseite 78 der Reversierpumpe 6 angeschlossen ist und dessen Ausgangssignal im Rechner 14 mit Hilfe einer Drucküberwachungsroutine 80 ausgewertet wird. Die Drucküberwachungsroutine 80 errechnet im Verlauf eines Hubvorgangs einen mittleren Hochdruck und umfasst einen Algorithmus zur Bestimmung eines am Ende eines jeden Förderhubs auftretenden Druckanstiegs und zu dessen Umsetzung in ein Umsteuersignal 76' für die Reversierpumpe 6 und/oder die Rohrweiche 56. Dieses Umsteuersignal wird bevorzugt bei einem Ausfall der Zylinderschaltsensoren 20, 20'; 22, 22' zur Umsteuerung verwendet.

Weiter kann bei der Einmessung der Betonpumpe eine von der Fördermenge und der Antriebsdrehzahl der Reversierpumpe 6 abhängige Hubdauer bestimmt und in einem Datenspeicher des Rechners 14 abgelegt werden. Auch während des Pumpbetriebs lässt sich die Hubdauer über die stangenseitigen und bodenseitigen Zylinderschaltsensoren 20, 20'; 22, 22' in Abhängigkeit von der eingestellten Fördermenge und der Motordrehzahl messen und registrieren. Wenn dazu nach jedem Umschaltvorgang die Hubzeit überwacht und mit der registrierten Hubdauer verglichen wird, kann hieraus über eine Zeitüberwachungsroutine 82 des Rechners 14 ein Umsteuersignal 76" für die Reversierpumpe 6 und/oder die Rohrweiche 56 abgeleitet werden. Die Vergleichsroutine 82 weist dabei zweckmäßig einen Algorithmus auf, der auch eine Umrechnung der gespeicherten Hubdauer bei der Verstellung der Fördermenge und/oder der Motordrehzahl ermöglicht. Mit dem hieraus abgeleiteten Umsteuersignal 76" wird sichergestellt, dass auch bei Ausfall der Zylinderschaltsensoren 20, 20'; 22, 22' und des Drucksensors 24 oder bei Nichtvorhandensein dieser Sensoren eine automatische Umsteuerung der Reversierpumpe 6 und der Rohrweiche 56 ausgelöst werden kann.

In der beschriebenen Umsteuereinrichtung sind die auf ausgewählte Zylinderschaltsensoren 20, 20'; 22, 22' ansprechende Überwachungsroutine 40, die auf den Drucksensor 24 ansprechende Drucküberwachungsroutine 80 und die auf die Hubzeit ansprechende Zeitüberwachungsroutine 82 in dieser Reihenfolge zu einer redundanten, prioritätsstrukturierten Programmfolge (Fig. 3) miteinander verknüpft. Die Auslösung des Umsteuervorgangs erfolgt über eine der drei Routinen der Programmfolge. Außerdem wird in dem Programmblock 84 nach jedem Umsteuervorgang die Hubzeit überwacht und gegebenenfalls eine neue Hubdauer abgespeichert.

Zusammenfassend ist folgendes festzuhalten: Die Erfindung bezieht sich auf eine Vorrichtung und ein Verfahren zur Steuerung einer Zweizylinder-Dickstoffpumpe, deren Förderkolben mittels einer hydraulischen Reversierpumpe 6 und über diese angesteuerter hydraulischer Antriebszylinder im Gegentakt betätigt werden. Die Förderzylinder 50, 50' werden bei jedem Druckhub über eine Rohrweiche 56 mit einer Förderleitung 58 verbunden. Bei Beendigung eines jeden Förderhubs in den Förderzylindern 50, 50' wird ein Umsteuervorgang der Rohrweiche 56 und der Reversierpumpe 6 ausgelöst. Um einen zuverlässigen Betrieb auch bei Ausfall von Schalt- oder Drucksensoren zu gewährleisten, wird gemäß der Erfindung vorgeschlagen, dass beim Einmessen der Betonpumpe und/oder während des Pumpbetriebs die Hubdauer der Kolben in den Antriebszylindern gemessen und registriert wird, und dass während eines jeden Förderhubs die Hubzeit überwacht und mit der registrierten Hubdauer verglichen wird, und dass die Reversierpumpe 6 jeweils unter Durchflussumkehr durchgeschwenkt und/oder die Rohrweiche umgesteuert wird, wenn die Hubzeit die registrierte Hubdauer um ein vorgegebenes Maß übersteigt. Zusätzlich können die Ausgangssignale eines mit der Reversierpumpe verbundenen Drucksensors oder an den Arbeitszylindern angeordneter Zylinderschaltsensoren 20, 20' zur Auslösung eines Umsteuervorgangs ausgewertet werden.

## Patentansprüche

1. Vorrichtung zur Steuerung einer Zweizylinder-Dickstoffpumpe mit zwei über stirnseitige Öffnungen (52) in einen Materialaufgabebehälter (54) mündenden, mittels mindestens einer hydraulischen Reversierpumpe (6) und über diese angesteuerter hydraulischer Antriebszylinder (5, 5') im Gegentakt betätigbaren Förderzylindern (50, 50'), mit einer innerhalb des Materialaufgabebehälters (54) angeordneten, eintrittsseitig abwechselnd an die Öffnungen (52) der Förderzylinder (50, 50') anschließbaren und die jeweils andere Öffnung freigebenden und austrittsseitig mit einer Förderleitung (58) verbundenen, hydraulisch betätigbaren Rohrweiche (56), wobei die Antriebszylinder (5, 5') an ihrem einen Ende über je eine Hydraulikleitung (11, 11') mit einem Anschluss der Reversierpumpe (6) und an ihrem anderen Ende über eine Schaukelölleitung (12) miteinander hydraulisch verbunden sind, und mit einer Einrichtung (18) zur Umsteuerung der Reversierpumpe (6) nach Ablauf eines jeden Kolbenhubs, **dadurch gekennzeichnet, dass** die Umsteuereinrichtung eine computergestützte Anordnung (84, 82) zur Bestimmung einer voraussichtlichen Hubdauer und zu deren Registrierung in einem Datenspeicher sowie zur Zeitüberwachung während eines jeden Kolbenhubs und zur Auslösung einer Umsteuerung der Rohrweiche (56) und/oder einer Durchflussumkehr der Reversierpumpe (6) nach Maßgabe einer definierten, im Vergleich zur voraussichtlichen Hubdauer verstrichenen Hubzeit aufweist.

2. Vorrichtung nach Anspruch 1, **dadurch gekennzeichnet, dass** die Umsteuereinrichtung (18) eine Zeitübenrvachungsroutine (82) aufweist, die einen Algorithmus zur Bestimmung eines Vergleichswerts aus Hubzeit und voraussichtlicher Hubdauer und zu dessen Umsetzung bei Überschreiten eines vorgegebenen Werts in ein Umsteuersignal (76") für die Reversierpumpe (6) und/oder die Rohrweiche (56) aufweist.

3. Vorrichtung nach Anspruch 1 oder 2, **dadurch gekennzeichnet, dass** die Umsteuereinrichtung (18) eine Eingaberoutine zum Abspeichern einer beim Einmessen der Betonpumpe bei mindestens einer definierten, vorzugsweise über ein Fernsteuergerät (64) einstellbaren Fördermenge gemessenen Hubdauer enthält.

4. Vorrichtung nach einem der Ansprüche 1 bis 3, **dadurch gekennzeichnet, dass** die Umsteuereinrichtung (18) eine Rechenroutine zur Umrechnung der registrierten Hubdauer in Abhängigkeit von der vorzugsweise an einem Fernsteuergerät (64) eingestellten Fördermenge aufweist.

5. Vorrichtung nach einem der Ansprüche 1 bis 4, **gekennzeichnet durch** mindestens einen Sensor (24) zur Überwachung des Hydraulikdrucks auf der Hochdruckseite (78) der Reversierpumpe (6), dessen Ausgangssignal mit einer Drucküberwachungsroutine (80) der Umsteuereinrichtung (18) zur Auslösung einer Rohrweichenumsteuerung und/oder einer Durchflussumkehr der Reversierpumpe (6) auswertbar ist.

6. Vorrichtung nach Anspruch 5, **dadurch gekennzeichnet, dass** die Drucküberwachungsroutine (80) einen Algorithmus zur Bestimmung eines am Ende eines jeden Druckhubs auf der Hochdruckseite (78) der Reversierpumpe (6) auftretenden Druckanstiegs und zu dessen Umsetzung in ein Umsteuersignal (76') für die Rohrweiche (56) und/oder die Reversierpumpe (6) enthält.

7. Vorrichtung nach einem der Ansprüche 1 bis 6, **dadurch gekennzeichnet, dass** im Abstand von den stangen- und bodenseitigen Enden der Antriebszylinder (5, 5') je ein auf einen vorbeilaufenden Kolben (8, 8') ansprechender Zylinderschaltsensor (20, 20'; 22, 22') angeordnet ist, und dass die Umsteuereinrichtung (18) eine auf die Ausgangssignale ausgewählter Zylinderschaltsensoren ansprechende Wegüberwachungsroutine (40) zur Umsteuerung der Rohrweiche (56) und/oder zur Auslösung einer Durchflussumkehr der Reversierpumpe (6) aufweist.

8. Vorrichtung nach Anspruch 7, **dadurch gekennzeichnet, dass** die Umsteuereinrichtung (18) eine Messroutine (84) zur Hubdauerbestimmung aus den Ausgangssignalen der Zylinderschaltsensoren (20, 20'; 22, 22') und zu deren Registrierung aufweist.

9. Vorrichtung nach einem der Ansprüche 1 bis 8, **dadurch gekennzeichnet, dass** die auf ausgewählte Zylinderschaltsensoren (20, 20') ansprechende Wegüberwachungsroutine (40), die auf Drucksensoren (24) ansprechende Drucküberwachungsroutine (80) und die auf die Hubzeit ansprechende Zeitüberwachungsroutine (82) eine Programmfolge zur redundanten Umsteuerung der Rohrweiche (56) und/oder der Reversierpumpe (6) bilden.

10. Verfahren zur Steuerung einer Dickstoffpumpe mit zwei über stirnseitige Öffnungen (52) in einen Materialaufgabebehälter (54) mündenden, mittels einer hydraulischen Reversierpumpe (6) und über diese angesteuerter hydraulischer Antriebszylinder (5, 5') im Gegentakt betätigbaren Förderzylindern (50, 50'), mit einer innerhalb des Materialaufgabebehälters (54) angeordneten, eintrittsseitig abwechselnd an die Öffnungen (52) der Förderzylinder (50, 50') anschließbaren und die jeweils andere Öffnung freigebenden und austrittsseitig mit einer Förderleitung (58) verbindbaren, hydraulisch betätigbaren Rohrweiche (56), wobei jeweils bei Beendigung eines Förderhubs in den Förderzylindern (50, 50') ein Umsteuervorgang der Rohrweiche (56) und/oder der Reversierpumpe (6) ausgelöst wird, **dadurch gekennzeichnet, dass** beim Einmessen der Betonpumpe und/oder während des Pumpbetriebs die voraussichtliche Hubdauer der Kolben (8, 8') in den Antriebszylindern (5, 5') gemessen und registriert wird, dass während eines jeden Förderhubs die Hubzeit überwacht und mit der voraussichtlichen Hubdauer verglichen wird, und dass die Reversierpumpe (6) jeweils unter Durchflussumkehr durchgeschwenkt und/oder die Rohrweiche (56) umgesteuert wird, wenn die Hubzeit die voraussichtliche Hubdauer um ein vorgegebenes Maß übersteigt.

11. Verfahren nach Anspruch 10, **dadurch gekennzeichnet, dass** die registrierte Hubdauer in Abhängigkeit von einer vorgegebenen Fördermenge für den Vergleich mit der augenblicklichen Hubzeit leistungsproportional umgerechnet wird.

12. Verfahren nach Anspruch 10 oder 11, **dadurch gekennzeichnet, dass** während des Pumpvorgangs der Hydraulikdruck auf der Druckseite (78) der Reversierpumpe (6) überwacht wird, und dass ein am Ende eines jeden Kolbenhubs gemessener Druckanstieg zur Bildung eines Umsteuersignals für die Reversierpumpe (6) und/oder die Rohrweiche (56) ausgewertet wird.

13. Verfahren nach einem der Ansprüche 10 bis 12, **dadurch gekennzeichnet, dass** während des Pumpvorgangs das Vorbeilaufen der Kolben (8, 8') an den Zylinderschaltsensoren (20, 20'; 22, 22') der Arbeits- oder Förderzylinder (5, 5'; 50, 50') registriert und zur Bestimmung eines Umsteuersignals für die Reversierpumpe (6) und/oder die Rohrweiche (56) ausgewertet wird.

14. Verfahren nach Anspruch 13, **dadurch gekennzeichnet, dass** die Ausgangssignale zweier im Abstand voneinander angeordneter Zylinderschaltsensoren (20, 20') zur Bestimmung der Hubdauer und zu deren Registrierung nach jedem Kolbenhub ausgewertet werden.

15. Verfahren nach Anspruch 13 oder 14, **dadurch gekennzeichnet, dass** die Ausgangssignale (76, 76', 76") der Zylinderschaltsensoren (20, 20'; 22, 22'), des Drucküberwachungssensors (24) und des Hubzeit/Hubdauervergleichers (82) zur redundanten Auslösung eines Umsteuervorgangs der Reversierpumpe (6) und/oder der Rohrweiche (56) verwendet werden.

## Claims

1. Device for controlling a thick matter pump with two conveyor cylinders (50, 50') communicating via two end openings (52) in a material supply container (54), operated in counter stroke by a hydraulic reversible pump (6) via hydraulic drive cylinders (5, 5') control by said pump, with a hydraulically actuated pipe switch (56) provided within the material supply container (54), on its inlet side alternatingly connectable to one of the openings (52) of the conveyor cylinders (50, 50'), freeing the respective other opening, and on the outlet side connected with a conveyor conduit (58), wherein the drive cylinders (5, 5') are hydraulically connected with a connector of the reversible pump (6) via respectively one hydraulic line (11, 11'), and on their other end are connected to each other via an oscillating oil line (12), and further comprising a device (18) for reversing the reversible pump (6) after the conclusion of each piston stroke, thereby **characterized**, that the reversing device includes a computer assisted routine (84, 82) for determining an expected stroke duration and for the recording thereof in a data storage as well as for monitoring the time during each piston stroke, and for initiating a reversal of the pipe switch (56) and/or the flow-through reversal of the reversible pump (6) based on a comparison of the value of an elapsed stroke time with the expected stroke duration.

2. Device according to Claim 1, thereby **characterized**, that the reversing device (18) includes a time monitoring routine (82), which includes an algorithm for determining a comparison value of stroke time and expected stroke duration and, in the case of determining an exceeding of a predetermined value, for the conversion thereof into a reversal signal (76") for the reversible pump (6) and/or the pipe switch (56).

3. Device according to Claim 1 or 2, thereby **characterized** that the reversing device (18) includes an input routine for recording at least one stroke duration measured during calibration of the concrete pump following input, preferably via a remote control device (64), of at least one set target conveyance amount.

4. Device according to one of Claims 1 through 3, thereby **characterized**, that the reversing device (18) includes a computer routine for converting or translating the recorded stroke duration in response to a conveyance amount set preferably in a remote control device (64).

5. Device according to one of Claims 1 through 4, **characterized by** at least one sensor (24) for monitoring the hydraulic pressure on the high pressure side (78) of the reversible pump (6), of which the output signal is evaluated with a pressure monitoring device (80) of the reversing device (18) for initiating a pipe switch reversal and/or a flow-through reversal of the reversible pump (6).

6. Device according to Claim 5, thereby **characterized**, that the pressure monitoring routine (80) includes an algorithm for determining a pressure increase occurring at the end of each pressure stroke on the high pressure side (78) of the reversible pump (6), and for the conversion thereof into a reversing signal (76') for the pipe switch (56) and/or the reversible pump (6).

7. Device according to one of Claims 1 through 6, thereby **characterized**, that spaced apart from the rod end and floor end sides of the drive cylinder (5, 5') respectively one cylinder switch sensor (20, 20'; 22, 22') is provided responsive to a passing piston (8, 8'), and that the reversing device (18) includes a path monitoring routine (40) responsive to the output signal of selected cylinder switch sensors for reversing the pipe switch (56) and/or for initiating a flow-through reversal of the reversible pump (6).

8. Device according to Claim 7, thereby **characterized**, that the reversing device (18) includes a measurement routine (84) for determination of stroke duration from the output signals of the cylinder switch sensors (20, 20'; 22, 22') and for the recordation thereof.

9. Device according to one of Claims 1 through 8, thereby **characterized**, that the path monitoring routine (40) responsive to the selected cylinder switch sensors (20, 20'), the pressure monitoring routine (80) responding to pressure sensors (24) and the time monitoring routine (82) responsive to the stroke times form a program sequence for redundant reversal of the pipe switch (56) and/or the reversible pump (6).

10. Device for controlling a thick matter pump with two conveyor cylinders (50, 50') of which two end openings (52) are in communication in a material supply container (54), operated in counter stroke via a hydraulic reversible pump (6) and via hydraulic drive cylinders (5, 5') controlled thereby, with a pipe switch (56), wherein respectively upon ending of a conveyance stroke in the conveyance cylinders (50, 50') a reversal process of the pipe switch (56) and/or the reversible pump (6) is initiated, thereby **characterized**, that during calibration of the concrete pump and/or during the pump operation the anticipated stroke duration of the piston (8, 8') in the drive cylinders (5, 5') is measured and recorded, that during each conveyance stroke the stroke time is monitored and compared with the anticipated stroke duration, and that the reversible pump (6) pivoted about with reversal of the flow-through is and/or the pipe switch (56) is reversed when the stroke time exceeds the anticipated stroke duration by a predetermined value.

11. Process according to Claim 10, thereby **characterized**, that the recorded stroke duration is converted proportional to output or yield, depending upon a predetermined conveyance amount for the comparison with the actual stroke time.

12. Process according to Claim 10 or 11, thereby **characterized**, that during the pump process the hydraulic pressure is monitored on the pressure side (78) of the reversible pump (6), and that a pressure increase measured at the end of one of each piston strokes is evaluated for formation of a reverse signal for the reversible pump (6) and/or the pipe switch (56).

13. Process according to one of Claims 10 through 12, thereby **characterized**, that during the pumping process the passing by of the piston (8, 8') at the cylinder switch sensors (20, 20'; 22, 22') of the work or conveyor cylinder (5, 5'; 50, 50') is recorded and evaluated for determining a reverse signal for the reversible pump (6) and/or the pipe switch (56).

14. Process according to Claim 13, thereby **characterized**, that the output signals of two cylinder switch sensors (20, 20') provided spaced apart from each other are evaluated for determining a stroke duration and evaluated for recording subsequent to each piston stroke.

15. Process according to Claim 13 or 14, thereby **characterized**, that the output signals (76, 76', 76") of the cylinder switch sensors (20, 20'; 22, 22'), the pressure monitoring sensor (24) and the stroke time/stroke duration comparison (82) are used for redundant initiation of a reversing process of the reversible pump (6) and/or pipe switch (56).

## Revendications

1. Dispositif de commande d'une pompe à matières épaisses à deux cylindres, avec deux cylindres de refoulement (50, 50') qui débouchent par des ouvertures frontales (52) dans un récipient (54) de chargement de matière et peuvent être actionnés en exploitation symétrique au moyen d'au moins une pompe hydraulique réversible (6) et de deux cylindres hydrauliques d'entraînement (5,5') asservis par celle-ci, avec un aiguillage tubulaire (56) à actionnement hydraulique, qui est disposé à l'intérieur du récipient (54) de chargement de matière et qui est relié du côté de sortie à une conduite de refoulement (58) et, du côté d'entrée, peut être raccordé alternativement aux ouvertures (52) des cylindres de refoulement (50, 50') en libérant l'autre ouverture respective, sachant que les cylindres d'entraînement (5, 5') sont reliés à l'une de leurs extrémités à un branchement de la pompe réversible (6) par l'intermédiaire d'une conduite hydraulique respective (11, 11') et, à leur autre extrémité, sont reliés hydrauliquement entre eux par l'intermédiaire d'une conduite (12) de liquide hydraulique alternant, et avec un équipement (18) pour inverser la pompe réversible (6) à la fin de chaque course de piston, **caractérisé en ce que** l'équipement d'inversion présente un système (82, 84) assisté par ordinateur pour déterminer une durée de course prévisible et l'enregistrer dans une mémoire de données, et pour surveiller le temps pendant chaque course de piston et déclencher une inversion de l'aiguillage tubulaire (56) et/ou une inversion du débit de passage de la pompe réversible (6) en fonction d'un temps de course défini, expiré par rapport à la durée de course prévisible.

2. Dispositif selon la revendication 1, **caractérisé en ce que** l'équipement d'inversion (18) comprend un sous-programme (82) de surveillance de temps qui présente un algorithme pour déterminer une valeur comparative entre le temps de course et la durée de course prévisible et la transformer, en cas de dépassement d'une valeur prédéfinie, en un signal d'inversion (76") pour la pompe réversible (6) et/ou l'aiguillage tubulaire (56).

3. Dispositif selon la revendication 1 ou 2, **caractérisé en ce que** l'équipement d'inversion (18) comprend un sous-programme d'entrée de données pour mémoriser une durée de course mesurée lors du calibrage de la pompe à béton avec au moins une quantité refoulée définie, réglable de préférence au moyen d'un appareil (64) de commande à distance.

4. Dispositif selon l'une des revendications 1 à 3, **caractérisé en ce que** l'équipement d'inversion (18) présente un sous-programme de calcul pour convertir la durée de course enregistrée en fonction de la quantité refoulée réglée de préférence sur un appareil (64) de commande à distance.

5. Dispositif selon l'une des revendications 1 à 4, **caractérisé par** au moins un capteur (24) pour surveiller la pression hydraulique sur le côté haute pression (78) de la pompe réversible (6), capteur dont le signal de sortie peut être exploité par un sous-programme (80) de surveillance de pression de l'équipement d'inversion (18) pour déclencher une inversion de l'aiguillage tubulaire et/ou une inversion du débit de passage de la pompe réversible (6).

6. Dispositif selon la revendication 5, **caractérisé en ce que** le sous-programme (80) de surveillance de pression comporte un algorithme pour déterminer une augmentation de pression sur le côté haute pression (78) de la pompe réversible (6) à la fin de chaque course de pression et pour la transformer en un signal d'inversion (76') pour l'aiguillage tubulaire (56) et/ou la pompe réversible (6).

7. Dispositif selon l'une des revendications 1 à 6, **caractérisé en ce qu'**un capteur respectif (20, 20' ; 22, 22') de commutation de cylindre réagissant à un piston (8, 8') passant devant lui est disposé à distance des extrémités côté tige et côté fond des cylindres d'entraînement (5, 5'), et **en ce que** l'équipement d'inversion (18) présente un sous-programme (40) de surveillance de parcours réagissant aux signaux de sortie de capteurs de commutation de cylindre sélectionnés, pour inverser l'aiguillage tubulaire (56) et/ou pour déclencher une inversion du débit de passage de la pompe réversible (6).

8. Dispositif selon la revendication 7, **caractérisé en ce que** l'équipement d'inversion (18) présente un sous-programme de mesure (84) pour déterminer et enregistrer la durée de course à partir des signaux de sortie des capteurs (20, 20' ; 22, 22') de commutation de cylindre.

9. Dispositif selon l'une des revendications 1 à 8, **caractérisé en ce que** le sous-programme (40) de surveillance de parcours réagissant aux capteurs (20, 20' ; 22, 22') de commutation de cylindre sélectionnés, le sous-programme (80) de surveillance de pression réagissant aux capteurs de pression (24) et le sous-programme (82) de surveillance de temps réagissant au temps de course forment une suite de programmes pour l'inversion redondante de l'aiguillage tubulaire (56) et/ou de la pompe réversible (6).

10. Procédé de commande d'une pompe à matières épaisses, avec deux cylindres de refoulement (50, 50') qui débouchent par des ouvertures frontales (52) dans un récipient (54) de chargement de matière et peuvent être actionnés en exploitation symétrique au moyen d'au moins une pompe hydraulique réversible (6) et de deux cylindres hydrauliques d'entraînement (5, 5') asservis par celle-ci, avec un aiguillage tubulaire (56) à actionnement hydraulique, qui est disposé à l'intérieur du récipient (54) de chargement de matière et peut être relié du côté de sortie à une conduite de refoulement (58) et, du côté d'entrée, peut être raccordé alternativement aux ouvertures (52) des cylindres de refoulement (50, 50') en libérant l'autre ouverture respective, sachant qu'un processus d'inversion de l'aiguillage tubulaire (56) et/ou de la pompe réversible (6) est déclenché à l'achèvement de chaque course de refoulement dans les cylindres de refoulement (50, 50'), **caractérisé en ce que** la durée de course prévisible des pistons (8, 8') dans les cylindres d'entraînement (5, 5') est mesurée et enregistrée lors du calibrage de la pompe à béton et/ou pendant le fonctionnement de la pompe, **en ce que**, pendant chaque course de refoulement, le temps de course est surveillé et comparé à la durée de course prévisible, et **en ce que** la pompe réversible (6) est renversée, chaque fois avec inversion du débit de passage, et/ou l'aiguillage tubulaire (56) inversé, si le temps de course dépasse la durée de course prévisible dans une mesure prédéfinie.

11. Procédé selon la revendication 10, **caractérisé en ce que** la durée de course enregistrée est, en fonction d'une quantité de refoulement préfinie, convertie d'une manière proportionnelle à la puissance en vue de la comparaison avec le temps de course momentané.

12. Procédé selon la revendication 10 ou 11, **caractérisé en ce qu'**on surveille pendant le processus de pompage la pression hydraulique sur le côté de pression (78) de la pompe réversible (6), et **en ce qu'**une augmentation de pression mesurée à la fin de chaque course de piston est exploitée pour former un signal d'inversion pour la pompe réversible (6) et/ou l'aiguillage tubulaire (56).

13. Procédé selon l'une des revendications 10 à 12, **caractérisé en ce qu'**on enregistre pendant le pompage le passage du piston (8, 8') devant les capteurs (20, 20' ; 22, 22') de commutation de cylindre des cylindres de travail ou de refoulement (5, 5' ; 50, 50'), et on l'exploite pour déterminer un signal d'inversion pour la pompe réversible (6) et/ou l'aiguillage tubulaire (56).

14. Procédé selon la revendication 13, **caractérisé en ce que** les signaux de sortie de deux capteurs (20, 20' ; 22, 22') de commutation de cylindre disposés à distance entre eux sont exploités à chaque course de piston pour déterminer la durée de course et l'enregistrer.

15. Procédé selon la revendication 13 ou 14, **caractérisé en ce que** les signaux de sortie (76, 76', 76") des capteurs (20, 20' ; 22, 22') de commutation de cylindre, du capteur (24) de surveillance de pression et du comparateur (82) temps de course/durée de course sont utilisés pour déclencher de manière redondante un processus d'inversion de la pompe réversible (6) et/ou de l'aiguillage tubulaire (56).
